# EUROPÄISCHE PATENTSCHRIFT

(11) **EP 0 870 721 B1**
(45) Veröffentlichungstag und Bekanntmachung des Hinweises auf die Patenterteilung: **22.01.2003**
(21) Anmeldenummer: 98106035.3
(22) Anmeldetag: 02.04.1998
(51) Int. Cl.: B66B 9/02, B66B 11/02

(54) **Aufzug mit Steuerkasten**
Elevator with control box
Ascenseur avec armoire de contrôle

(30) Priorität: 11.04.1997 EP 97810219
(43) Veröffentlichungstag der Anmeldung: 14.10.1998
(73) Patentinhaber: INVENTIO AG, CH-6052 Hergiswil (CH)
(72) Erfinder: Liebetrau, Christoph, Masch.-Ing., 5737 Menziken (CH); Richter, Utz, Masch.-Ing., 6030 Ebikon (DE); Schindler, Kaspar, Masch.-Ing., 5726 Unterkulm (CH)

(56) Entgegenhaltungen:
- EP-A- 0 330 809
- DE-A- 3 221 415

## Beschreibung

Die Erfindung geht aus von einem Aufzug mit z. B. an der Kabine angebrachtem Antriebssystem. Ein derartiger Aufzug ist z.B. aus der EP 745 552 bekannt geworden. Ein anderer Aufzug gemäß dem Oberbegriff des Anspruchs 1 ist z.B. in EP 0 330 809 bekannt.

Der vorliegenden Erfindung liegt die Aufgabe zugrunde, Wartung und Service eines solchen Aufzugs auf einfache Art zu ermöglichen, ohne die Kabine durch störende Anbauten zu vergrössern.

Die Erfindung erlaubt es dem Wartungsmonteur, die elektrischen Komponenten des Aufzugs wie Fahrregelung, Sicherheitskreise, ggf. Antriebsregelung, Frequenzumrichter usw. bequem auf einem Stockwerksboden stehend in Hand- bzw. Augenhöhe zu erreichen.

Dies wird gemäss Anspruch 1 dadurch bewirkt, dass der Steuerkasten unter- oder oberhalb der Kabinentür angeordnet ist. Wird die Kabine vor einer Stockwerkstür mit dem Steuerkasten auf halber Höhe angehalten und sodann die Stockwerkstür geöffnet, hat der Monteur bequem Zugriff auf alle Komponenten. Andererseits belegt der Steuerkasten keinen Raum, der anderweitig genutzt werden würde und er hat keinen Einfluss auf die Abmessungen von Kabine und benötigtem Schachtraum. Die Anbringung des Steuerkastens auf der Seite der Kabine, auf der sich der Antrieb befindet, bei unten liegendem Antrieb also unterhalb der Kabinentür erspart lange Verbindungskabel.

Durch die in den abhängigen Ansprüchen aufgeführten Massnahmen sind vorteilhafte Weiterbildungen und Verbesserungen des im Anspruch 1 angegebenen Aufzugs möglich. Ein zur Abdeckung des Steuerkastenes dienendes Schürzenblech verhindert ein unbeabsichtigtes Hineinfallen von Personen oder Gegenständen in den Schacht, wenn es nach unten vor die noch frei gebliebene Schachtöffnung geschoben wird. Im Falle einer Manövrierunfähigkeit der Kabine an ungünstiger Stelle kann der Steuerkasten auch in die Kabine hereingezogen und im Bedarfsfall umgelegt werden. Da dabei die elektrische Verbindung zu den gespeisten bzw. geregelten Komponenten des Aufzugs erhalten bleibt, können in diesem Zustand auch Probefahrten durchgeführt werden. Bei gänzlich hochgeklapptem Kabinenboden bieten Trittplatten dem Monteur einen sicheren Stand.

Mehrere Ausführungsbeispiele der Erfindung sind in der Zeichnung dargestellt und in der nachfolgenden Beschreibung näher erläutert. Es zeigen:
- Fig. 1: eine schematische Ansicht der Kabine einer Aufzugsanlage,
- Fig. 2: eine Seitenansicht einer zu wartenden Kabine,
- Fig. 3: eine Vorderansicht des unteren Kabinenteils mit einem Steuerkasten in Betriebsstellung,
- Fig. 4: den Steuerkasten in seiner ersten Wartungsstellung,
- Fig. 5: einen Verriegelungsmechanismus des Steuerkastens.

Fig. 1 zeigt eine Kabine 1 mit Kabinenboden 2 und Kabinentüren 3, welche in Führungsschienen 4 vor dem Kabinenboden 2 laufen. Der Zugang zu der Kabine 1 erfolgt über den Stockwerksboden 5 des gewünschten Stockwerks. Unter dem Kabinenboden 2 befindet sich ein nicht gezeigtes Antriebssystem mit Motor, der die Antriebsräder 6 antreibt. Diese arbeiten mit Führungssäulen 7 zusammen, an denen die Kabine 1 auch oben geführt ist. Die Führungssäulen 7 können frei stehen oder sich in einem Schacht 8 befinden.

In Figur 2 zeigt die Kabine 1 in einer Wartungsposition, in der sich der Kabinenboden (2) vor einer Schachttüröffnung etwa in Augenhöhe einer Person befindet. An der Vorderkante des Stockwerksbodens 5 sind die unteren Führungsschienen 9 der Schachttüren 10 gezeigt. Unterhalb der Führungsschienen 4 für die Kabinentüren 3 befindet sich der Steuerkasten 11, der hier auch Komponenten des Antriebs aufnimmt. Er ist in einer Halterung 12 unten und seitlich aufgenommen, die unterhalb der Türschwelle an der Kabine 1 angebracht ist. Der flach ausgebildete Steuerkasten 11 selbst ist nach fünf Seiten hin grundsätzlich geschlossen und nach vorne zur Schachtüröffnung hin im Fahrbetrieb durch ein an der Halterung 12 angebrachtes Schürzenblech 13 abgedeckt. Der Steuerkasten 11 bildet somit die sonst an Aufzugskabinen übliche Schürze, die bei ungenauem Halt der Kabine auf einem Stockwerk die Schachttüröffnung verdeckt.

Um den Steuerkasten 11 zu öffnen, wird das Schürzenblech 13 heruntergezogen, wie in Figur 2 gezeigt. In dieser Wartungsstellung verdeckt es die Schachttüröffnung in ihrem unteren Bereich. Um das Schürzenblech 13 zu lösen, werden zunächst nicht gezeigte Befestigungsschrauben gelöst und sodann am Schürzenblech 13 angebrachte Haltefedern 14 (siehe auch Figur 3) durch Einführen eines Werkzeugs in Löcher 15 ausgerastet. In der herabgelassenen Endstellung rasten die Haltefedern 14 wieder ein. Alle elektrischen Komponenten des Steuerkasten 11 sind nun für den Monteur bequem zugänglich.

Figur 3 zeigt den Steuerkasten 11 aus der Sicht des Monteurs, wobei auf der linken Seite Haltefeder 14 und Loch 15 gestrichelt eingezeichnet ist. Die Haltefeder 14 greift mit einem umgebogenen Ende in eine schlitzförmige Öffnung einer oben am Steuerkasten 11 angebrachten Einrastlasche 16 ein.

Untere Einrastlaschen 17 nehmen die Haltefedern 14 in der Wartungsstellung des Schürzenblechs 13 auf. Auf einem Trägerblech 18 sind Fahr- und Antriebsregelung 19, Umrichter 20, Lüfter 21, Schütze 22, Netzteil 23, Steckdose 24 und andere elektrische Komponenten befestigt. Oben am Steuerkasten 11 befinden sich zwei Griffe 26. Die flache, mit der Breitseite in Richtung Schachttüröffnung ausgerichtete Bauweise des Steuerkastens 11 erlaubt optimalen Zugriff auf die Komponenten. Sollte jedoch wegen der Platzverhältnisse eine eher quaderförmige Bauweise erforderlich sein, können die Komponenten beispielsweise auch mehrschichtig an herausklappoder nehmbaren Komponententrägern angeordnet werden.

In Figur 4 befindet sich der Steuerkasten 11 in seiner ersten Wartungsstellung. Der Kabinenboden 2 wird dazu entweder im vorderen Bereich geöffnet oder ganz zur Rückwand der Kabine hin hochgeklappt. Sicherungsschrauben, die das Trägerblech 18 in seiner Betriebstellung an der Halterung 12 fixieren, werden gelöst. Die Halterung 12 weist auf ihrer Rückseite eine schräge Anschlagfläche 27 auf, entlang der das Trägerblech 18 an den Griffen 26 hochgezogen werden kann. Weiter hat die Halterung 12 eine schräg angeordnete Führung 28, in die Führungsklötze 29 am Trägerblech 18 eingreifen. Die Vorderseite des Steuerkastens 11 ist offen, da das Schürzenblech 13 an der Halterung 12 verbleibt. In dieser ersten Wartungsstellung sind die Komponenten des Steuerkastens 11 für Messungen und leichtere Arbeiten vom Kabineninneren her zugänglich. Sollte ein vollständiger Zugriff erforderlich sein, z.B. zum Austausch von Komponenten, so kann das Trägerblech 18 nach Lösen einer Sicherung auch ganz aus der Halterung 12 herausgezogen und mit seiner geschlossenen Rückseite auf den Kabinenboden 2 oder geeignete Auflagen gelegt werden. In dieser zweiten Wartungsstellung bleibt für den Monteur im hinteren Bereich der Kabine 1 noch genügend Standfläche; bei hochgeklapptem Kabinenboden 2 steht er auf Trittplatten 34.

Figur 5 zeigt den Verriegelungsmechanismus des Trägerblechs 18 für die erste Wartungsstellung. Zwei rückziehbare Verriegelungsstangen 30 stehen in ihrer unteren Verreigelungsstellung seitwärts über und sind an Klinken 31 im Bereich der Anschlagfläche 27 der Halterung 12 einrastbar (siehe auch Figur 2). Beim Hochziehen des Trägerblechs 18 weichen die federbelasteten Klinken auf Druck der Verriegelungsstangen 30 selbsttätig zurück. Zum Herablassen des Trägerblechs 18 müssen die Verriegelungsstangen 30 entriegelt werden. Dies geschieht durch Ziehen an einem Ausklinkgriff 32, der über eine Zugstange 24 mit den Enden der Verriegelungsstangen 30 verbunden ist (siehe obere Stellung). Soll also das Trägerblech 18 aus seiner ersten Wartungsstellung wieder in die Betriebsstellung zurückgeführt werden, so wird der mittlere Ausklinkgriff 32 ergriffen und das Trägerblech 18 an diesem abgelassen, nach vorne gekippt und in seiner Betriebsstellung durch Schrauben gesichert.

Der Steuerkasten 11 bzw. die auf seinem Trägerblech 18 montierten Komponenten 19, 20 usw. bleiben in jeder Stellung elektrisch über mindestens ein Kabel 33 mit dem Motor und anderen nicht gezeigten elektrischen Einrichtungen, wie Türantrieb, Rufgebern, Anzeigevorrichtungen usw. elektrisch verbunden. Dies ermöglicht die volle Prüfbarkeit aller Aufzugsfunktionen auch im Wartungsbetrieb.

Abweichend von dem gezeigten Ausführungsbeispiel kann der Steuerkasten auch oberhalb der Kabinentüren angeordnet sein. In diesem Fall wird die Kabine zur Wartung auf halbem Weg unterhalb eines Stockwerksbodens angehalten, so dass der Steuerkasten sich wiederum in Arbeitshöhe des auf dem Stockwerksboden stehenden Monteurs befindet. Im Notfall ist auch dieser Steuerkasten vom Inneren der Kabine zugänglich, indem die Decke mindestens teilweise entfernt und der Steuerkasten in die Kabine heruntergelassen wird.

## Patentansprüche

1. Aufzug mit einer Kabine (1) zum Transport von Personen oder Gütern und mindestens einer Kabinentür (3) sowie mit vorzugsweise an der Kabine (1) angeordnetem Antriebssystem, **dadurch gekennzeichnet, dass** ein Steuerkasten (11), der elektrische Komponenten mindestens zur Fahrregelung des Aufzugs aufnimmt, ober- oder unterhalb der Kabinentür (3) angeordnet ist.

2. Aufzug nach Anspruch 1, **dadurch gekennzeichnet, dass** der Steuerkasten (11) flach ausgebildet und senkrecht in Fortsetzung der Türblätter angebracht ist.

3. Aufzug nach Anspruch 1 oder 2, **dadurch gekennzeichnet, dass** der Steuerkasten zur Schachtwand hin durch ein Schürzenblech (13) abgedeckt ist, welches vorzugsweise nach unten wegschiebbar ist.

4. Aufzug nach einem der vorhergehenden Ansprüche, **dadurch gekennzeichnet, dass** der Steuerkasten (11) zur Kabinenrückwand hin verschieb- oder kippbar ist und durch eine Öffnung im Kabinenboden (2) oder in der Kabinendecke in die Kabine (1) in eine erste Wartungsstellung hineinziehbar ist.

5. Aufzug nach einem der vorhergehenden Ansprüche, **dadurch gekennzeichnet, dass** der Steuerkasten (11) in der Kabine (1) auf seine Rückseite in eine zweite Wartungsstellung ablegbar ist.

6. Aufzug nach Anspruch 4 oder 5, **dadurch gekennzeichnet, dass** der Steuerkasten (11) jeweils mit dem Motor und anderen elektrischen Einrichtungen elektrisch verbunden bleibt.

7. Aufzug nach einem der vorhergehenden Ansprüche, **dadurch gekennzeichnet, dass** das Schürzenblech (13) Haltefedern (12) aufweist.

8. Aufzug nach Anspruch 4, **dadurch gekennzeichnet, dass** der Steuerkasten (11) auslösbare Verriegelungselemente (30, 31) aufweist.

9. Aufzug nach einem der vorhergehenden Ansprüche, **dadurch gekennzeichnet, dass** der Kabinenboden (2) gänzlich hochklappbar ist und im hinteren Teil unter dem Kabinenboden (2) Trittplatten (34) angeordnet sind.

## Claims

1. Lift with a cage (1) for the transport of persons or goods and with at least one cage door (3) as well as with a drive system preferably arranged at the cage (1), **characterised in that** a control box (11), which receives electrical components at least for regulation of the travel of the lift, is arranged above or below the cage door (3).

2. Lift according to claim 1, **characterised in that** the control box (11) is of flat construction and mounted vertically in continuation of the door leaves.

3. Lift according to claim 1 or 2, **characterised in that** the control box is covered towards the shaft wall by an apron plate (13) which is preferably slidable downwardly away.

4. Lift according to one of the preceding claims, **characterised in that** the control box (11) is slidable or tiltable towards the cage rear wall and can be drawn into a first maintenance setting in the cage (1) via an opening in the cage floor (2) or in the cage ceiling.

5. Lift according to one of the preceding claims, **characterised in that** the control box (11) can be laid down in the cage (1) on its rear side in a second maintenance setting.

6. Lift according to claim 4 or 5, **characterised in that** the control box (11) remains electrically connected respectively with the motor and other electrical devices.

7. Lift according to one of the preceding claims, **characterised in that** the apron plate (13) comprises retaining springs (12).

8. Lift according to claim 4, **characterised in that** the control box (11) has releasable locking elements (30, 31).

9. Lift according to one of the preceding claims, **characterised in that** the cage floor (2) can be folded up entirely and step plates (34) are arranged in the rearward part below the cage floor (2).

## Revendications

1. Ascenseur comportant une cabine (1) pour le transport de personnes ou de produits, au moins une porte d'ascenseur (3) et un système d'entraînement disposé de préférence sur la cabine (1), **caractérisé en ce qu'**une armoire de commande (11) qui reçoit des composants électriques prévus au moins pour réguler la circulation de l'ascenseur est disposée au-dessus ou au-dessous de la porte d'ascenseur (3).

2. Ascenseur selon la revendication 1, **caractérisé en ce que** l'armoire de commande (11) a une forme plate et est disposée à la verticale dans le prolongement des battants de porte.

3. Ascenseur selon la revendication 1 ou 2, **caractérisé en ce que** l'armoire de commande est couverte en direction de la paroi de la cage par une tôle formant tablier (13) qui est apte à être poussée de préférence vers le bas.

4. Ascenseur selon l'une des revendications précédentes, **caractérisé en ce que** l'armoire de commande (11) est apte à être déplacée ou basculée en direction de la paroi arrière de la cabine et à être rentrée dans la cabine (1) dans une première position d'entretien, par une ouverture prévue dans le plancher (2) ou dans le plafond de la cabine.

5. Ascenseur selon l'une des revendications précédentes, **caractérisé en ce que** l'armoire de commande (11) est apte à être déposée sur son côté arrière dans une seconde position d'entretien dans la cabine (1).

6. Ascenseur selon la revendication 4 ou 5, **caractérisé en ce que** l'armoire de commande (11) est reliée électriquement au moteur et à d'autres dispositifs électriques.

7. Ascenseur selon l'une des revendications précédentes, **caractérisé en ce que** la tôle formant tablier (13) comporte des ressorts de retenue (12).

8. Ascenseur selon la revendication 4, **caractérisé en ce que** l'armoire de commande (11) comporte des éléments de verrouillage aptes à être déclenchés (30, 31).

9. Ascenseur selon l'une des revendications précédentes, **caractérisé en ce que** le plancher de cabine (2) est complètement rabattable vers le haut, et des marchepieds (34) sont disposés dans la partie arrière, sous le plancher (2).
